# EUROPÄISCHE PATENTSCHRIFT

(11) **EP 0 455 837 B1**
(45) Veröffentlichungstag und Bekanntmachung des Hinweises auf die Patenterteilung: **13.05.1992**
(21) Anmeldenummer: 90104490.9
(22) Anmeldetag: 09.03.1990
(51) Int. Cl.: B06B 3/00, G10K 13/00

(54) **Ultraschall-Resonator**
Ultrasonic resonator
Résonnateur ultrasonore

(43) Veröffentlichungstag der Anmeldung: 13.11.1991
(73) Patentinhaber: Martin Walter Ultraschalltechnik GmbH, D-75332 Straubenhardt (DE)
(72) Erfinder: Walter, Martin, D-7516 Karlsbad 1 (DE); Weber, Dieter, D-7516 Karlsbad 1 (DE)
(74) Vertreter: Trappenberg, Hans

(56) Entgegenhaltungen:
- EP-A- 0 044 800
- FR-A- 2 280 440
- US-A- 3 285 362

## Beschreibung

Die Erfindung betrifft eine Vorrichtung zum Abstrahlen von Ultraschallenergie in eine Flüssigkeit mittels eines stabförmigen oder rohrförmigen, schallabstrahlenden Teils mit der Länge lambda/2 oder eines Vielfachen hiervon, der mit einer Stirnseite an einen longitudinale Schwingungen ausführenden Schallwandler angekoppelt ist.

Vorrichtungen der beschriebenen Art werden insbesondere in Ultraschall-Reinigungsanlagen eingesetzt. Hierbei wird der Schallwandler an der Wand eines Flüssigkeitsbehälters befestigt so, daß sich der schallabstrahlende Teil in der Flüssigkeit befindet. Die dem schallabstrahlenden Teil durch die Ankopplung an den Schallwandler übermittelte longitudinale Schwingung wird teilweise in transversale Schwingungen umgesetzt, so daß die Ultraschallenergie sowohl in Längsrichtung des Resonators wie auch radial abgestrahlt wird. Erwünscht ist allerdings im allgemeinen nur die radiale Abstrahlung; die in Längsrichtung, also von der Stirnfläche des stabförmigen oder rohrförmigen, schallabstrahlenden Teils ausgehende Abstrahlung, kann normalerweise nicht verwertet werden. Um weitgehend die longitudinal eingespeiste Schwingung in eine radial vom schallabstrahlenden Teil ausgehende Schwingung umzuwandeln, wurde bereits schon vorgeschlagen (EP-B-44 800), den schallabstrahlenden Teil (Resonator) am Ort eines longitudinalen Schwingungsmaximums an eine Stirnfläche des Schallwandlers anzuschließen und die Gesamtlänge des Resonators auf ein ganzzahliges Vielfaches einer halben Wellenlänge (lambda/2) der vom Schallwandler in den Resonator eingespeisten Longitudinalschwingung abzustimmen. Durch das Ankoppeln des Resonators am Ort des Schwingungsmaximums des Schallwandlers wird dessen Gesamtleistung in den Resonator übertragen, der dadurch, daß seine Länge auf die Frequenz des Schallwandlers abgestimmt ist, maximale Abstrahlungsergebnisse aufweisen kann. Trotzdem stellt sich selbstverständlich auch bei dieser bekannten Vorrichtung eine unerwünschte longitudinale Verlustabstrahlung ein.

Ziel der Erfindung ist es daher, eine Vorrichtung anzugeben, die möglichst weitgehend diese longitudinale Verlustabstrahlung vermeidet, also bewirkt, daß die von dem Schallwandler in den schallabstrahlenden Teil eingespeiste Longitudinalschwingung effektiv in eine radiale transversale Schwingung umgewandelt wird. Erreicht wird dies in erfindungsgemäßer Weise dadurch, daß an der freien Stirnseite des schallabstrahlenden Teils ein weiterer zu dem ersten Schallwandler synchrone longitudinale Schwingungen ausführender Schallwandler angekoppelt ist.

Besondere Ausführungsarten der Erfindung sind in den abhängigen Ansprüchen angegeben.

Nicht mehr also wie bisher weist der schallabstrahlende Teil ein freies stirnseitiges Ende auf, das unerwünschte longitudinale Schwingungen abstrahlt, sondern an diesem bisher freien Ende ist nach der Erfindung ein weiterer gleichartiger und gleichschwingender Schallwandler angebracht beziehungsweise angekoppelt, der nicht nur das Abstrahlen in Längsrichtung des schallabstrahlenden Teils verhindert, sondern der zusätzlich auch noch Ultraschallenergie in den schallabstrahlenden Teil einspeist. Eine derartige Vorrichtung kann also bei gleichen geometrischen Abmessungen die doppelte Ultraschallenergie radial in die Flüssigkeit abstrahlen, ohne daß durch longitudinale Schwingungen eine Verlustleistung entsteht. Diese Abstrahlung kann dadurch maximiert werden, daß die Vorrichtung beidseits einer mittigen Querschnittsfläche des schallabstrahlenden Teils übereinstimmend ausgeführt ist, daß also die jeweils eingespeiste und damit auch die jeweils abgestrahlte Ultraschall-Energie gleich und gleich einem jeweiligen Maximum ist. Hierbei kann der schallabstrahlende Teil aus Vollmaterial oder als Hohlkörper ausgeführt sein. Die Verwendung von Vollmaterial hat den Vorteil einer höheren Lebensdauer, da sich hier der Kavitationslochfraß nicht so zerstörend auswirkt wie bei einem Hohlkörper. Der Hohlkörper hingegen wirkt sich durch größere Schwingungsamplitude etwas effektiver aus.

Die Schallwandler können sowohl im Gleichtakt wie auch im Gegentakt schwingen. Maßgebend hierfür ist die Länge des schallabstrahlenden Teils der Vorrichtung, die entweder ganzzahlig gerade oder ganzzahlig ungerade von lambda/2 sein kann. Damit ist eine optimale Anpassung der Länge der Vorrichtung an die jeweils gewählte Behältergröße möglich.

Schließlich wird auch noch vorgeschlagen, um eine separate Stromzuleitung zu dem weiteren Schallwandler zu vermeiden, daß dessen Stromzuführung durch den schallabstrahlenden Teil hindurch erfolgt.

Auf der Zeichnung sind Ausführungsbeispiele der erfindungsgemaßen Vorrichtung schematisch dargestellt, und zwar zeigen
Fig. 1 eine Vorrichtung mit einem aus Vollmaterial bestehenden schallabstrahlenden Teil,
Fig. 2 die Vorrichtung mit einem rohrförmigen, schallabstrahlenden Teil.

An den Stirnseiten eines aus Vollmaterial bestehenden schallabstrahlenden Teils (1) sind jeweils gleichartige, synchron schwingende Schallwandler angeordnet. Die Schallwandler sind vollkommen gekapselt, so daß die gesamte Vorrichtung in Flüssigkeit eingetaucht werden kann. Einseitig kann die Vorrichtung an der Wandung eines Behälters befestigt werden. Durch die Kapselung der Schallwandler wird vermieden, daß von deren Gegengewichten longitudinale Schwingungen in die umgebende Flüssigkeit abgegeben werden.

Beim Betrieb dieser Vorrichtung schwingen die beiden Schallwandler (5, 6) synchron und beispielsweise im Gleichtakt. Hierdurch wird dem schallabstrahlenden Teil (1) eine longitudinale Schwingung übermittelt, die in bekannter Art und Weise in eine transversale radial abstrahlende Schwingung umgesetzt wird. Die Länge (1) des schallabstrahlenden Teils beträgt hierbei lambda/2 beziehungsweise ein ganzzahliges Vielfaches hiervon.

Fig. 2 zeigt eine im wesentlichen gleich aufgebaute Vorrichtung, jedoch mit einem rohrförmigen, schallabstrahlenden Teil (11).

## Patentansprüche

1. Vorrichtung zum Abstrahlen von Ultraschallenergie in eine Flüssigkeit mittels eines stabförmigen oder rohrförmigen, schallabstrahlenden Teils mit der Länge lambda/2 oder eines Vielfachen hiervon, das mit einer Stirnseite an einen longitudinale Schwingungen ausführenden Schallwandler angekoppelt ist, dadurch gekennzeichnet, daß an der freien Stirnseite dem schallabstrahlenden Teils (1) ein weiterer zu dem ersten Schallwandler (5) synchrone longitudinale Schwingungen (f1 = f2) ausführender Schallwandler (6) angekoppelt ist.

2. Vorrichtung nach Anspruch 1, dadurch gekennzeichnet, daß die Vorrichtung beidseits einer mittigen Querschnittsfläche des schallabstrahlenden Teils (1) jeweils übereinstimmend ausgeführt ist.

3. Vorrichtung nach Anspruch 1 oder 2, dadurch gekennzeichnet, daß der schallabstrahlende Teil (1) ein Hohlkörper ist.

4. Vorrichtung nach Anspruch 1 oder 2, dadurch gekennzeichnet, daß der schallabstrahlende Teil (1) aus Vollmaterial ist.

5. Vorrichtung nach einem oder mehreren der Ansprüche1 bis 4, dadurch gekennzeichnet, daß die Ankopplung des schallabstrahlenden Teils (1) an die Schallwandler (5, 6) jeweils über Transformationsstücke erfolgt.

6. Vorrichtung nach Anspruch 5, dadurch gekennzeichnet, daß der Durchmesser des schallabstrahlenden Teils (1) grösser als derjenige der Ankopplungsfläche der Schallwandler (5, 6) ist.

7. Vorrichtung nach Anspruch 5, dadurch gekennzeichnet, daß der Durchmesser des schallabstrahlenden Teils (1) kleiner als derjenige der Ankopplungsfläche der Schallwandler (5, 6) ist.

8. Vorrichtung nach Anspruch 1, dadurch gekennzeichnet, daß die Schallwandler (5, 6) im Gleichtakt schwingen.

9. Vorrichtung nach Anspruch 1, dadurch gekennzeichnet, daß die Schallwandler (5, 6) im Gegentakt schwingen.

10. Vorrichtung nach einem oder mehreren der Ansprüche 1 bis 9, dadurch gekennzeichnet, daß die Stromzuführung zu dem weiteren Schallwandler (6) durch den schallabstrahlenden Teil (1) hindurch erfolgt.

## Claims

1. Apparatus for radiating ultrasonic energy into a fluid by means of a bar-shaped or tubular sound-radiating portion of a length lambda/2 or a multiple thereof, which is coupled with one end to a sound transducer which produces longitudinal oscillations, characterised in that coupled to the free end of the sound-radiating portion (1) is a further sound transducer (6) rich produces longitudinal oscillations (f1 = f2) which are synchronous relative to the first sound transducer (5).

2. Apparatus according to claim 1 characterised in that the apparatus is of identical configuration on respective sides of a central cross-sectional surface of the sound-radiating portion (1).

3. Apparatus according to claim 1 or claim 2 characterised in that the sound-radiating portion (1) is a hollow body.

4. Apparatus according to claim 1 or claim 2 characterised in that the sound-radiating portion (1) is of solid material.

5. Apparatus according to one or more of claims 1 to 4 characterised in that coupling of the sound-radiating portion (1) to the sound transducers (5, 6) is by way of respective transformation portions.

6. Apparatus according to claim 5 characterised in that the diameter of the sound-radiating portion (1) is greater than that of the coupling surface of the sound transducers (5, 6).

7. Apparatus according to claim 5 characterised in that the diameter of the sound-radiating portion (1) is smaller than that of the coupling surface of the sound transducers (5, 6).

8. Apparatus according to claim 1characterised in that the sound transducers (5, 6) oscillate in in-phase mode.

9. Apparatus according to claim 1 characterised in that the sound transducers (5, 6) oscillate in phase-opposition mode.

10. Apparatus according to one or more of claims 1 to 9 characterised in that the feed of current to the further sound transducer (6) is through the sound-radiating portion (1).

## Revendications

1. Dispositif pour rayonner de l'énergie ultrasonore dans un liquide au moyen d'une pièce en forme de tige ou en forme de tube qui rayonne des ultrasons, dont la longueur est égale à λ/2 ou à un multiple de cette valeur et qui est couplée par un côté frontal à un transducteur ultrasonore exécutant des oscillations longitudinales, caractérisé par le fait qu'un autre transducteur ultrasonore (6) exécutant des oscillations longitudinales en synchronisme (f1 = f2) avec celles du premier transducteur ultrasonore (5) est couplé au côté frontal libre de la pièce (1) qui rayonne des ultrasons.

2. Dispositif selon la revendication 1, caractérisé par le fait que le dispositif est réalisé, à chaque fois en coïncidence, des deux côtés d'une surface en section transversale située au centre de la pièce (1) qui rayonne des ultrasons.

3. Dispositif selon la revendication 1 ou 2, caractérisé par le fait que la pièce (1) qui rayonne des ultrasons est un corps creux.

4. Dispositif selon la revendication 1 ou 2, caractérisé par le fait que la pièce (1) qui rayonne des ultrasons est constituée par un matériau plein.

5. Dispositif selon une ou plusieurs des revendications 1 à 4, caractérisé par le fait que le couplage de la pièce (1) qui rayonne des ultrasons aux transducteurs ultrasonores (5, 6) a lieu à chaque fois par l'intermédiaire de pièces de transformation.

6. Dispositif selon la revendication 5, caractérisé par le fait que le diamètre de la pièce (1) qui rayonne des ultrasons est supérieur à celui de la surface de couplage des transducteurs ultrasonores (5, 6).

7. Dispositif selon la revendication 5, caractérisé par le fait que le diamètre de la pièce (1) qui rayonne des ultrasons est inférieur à celui de la surface de couplage des transducteurs ultrasonores (5, 6).

8. Dispositif selon la revendication 1, caractérisé par le fait que les transducteurs ultrasonores (5, 6) oscillent en phase.

9. Dispositif selon la revendication 1, caractérisé par le fait que les transducteurs ultrasonores (5, 6) oscillent en opposition de phase.

10. Dispositif selon une ou plusieurs des revendications 1 à 9, caractérisé par le fait que l'amenée du courant à l'autre transducteur ultrasonore (6) a lieu par la pièce (1) qui rayonne des ultrasons.
